# EUROPÄISCHE PATENTSCHRIFT

(11) **EP 0 796 644 B1**
(45) Veröffentlichungstag und Bekanntmachung des Hinweises auf die Patenterteilung: **04.10.2000**
(21) Anmeldenummer: 96117055.2
(22) Anmeldetag: 24.10.1996
(51) Int. Cl.: A63G 21/00

(54) **Rutsche für Kinder**
Slide for children
Glissoire pour enfants

(30) Priorität: 18.03.1996 DE 19610536; 18.03.1996 DE 19610535
(43) Veröffentlichungstag der Anmeldung: 24.09.1997
(73) Patentinhaber: Uwe Metzer Holz-Montagebau, 21033 Hamburg (DE)
(72) Erfinder: Metzer, Uwe, 22117 Hamburg (DE)
(74) Vertreter: von Raffay, Vincenz, Dipl.-Ing.

(56) Entgegenhaltungen:
- GB-A- 1 572 931
- US-A- 1 774 045
- US-A- 2 839 299

## Beschreibung

Die Erfindung betrifft eine Rutsche für Kinder nach dem Oberbegriff des Anspruches 1.

Derartige Rutschen sind in den unterschiedlichsten Ausgestaltungen und aus den unterschiedlichsten Materialien hergestellt, bekannt.

Am Einstieg ist eine Leiter, ein Turm oder eine andere Möglichkeit für die Kinder vorgesehen, auf den hochliegenden Einstiegspunkt zu gelangen. Dort setzen sich die Kinder auf die Rutsche und bewegen sich in Richtung auf den Auslauf. Dieser Auslauf ist bei den bekannten Rutschen so gestaltet, daß die Kinder mit den Füßen nach vorne das stirnseitige Ende des Auslaufs verlassen und dort mit den Füßen auf dem Boden aufkommen. Hierdurch entsteht in diesem Bereich bei häufiger Benutzung eine Kuhle, durch die die Höhe zwischen Auslaufende und Auftreffpunkt der Füße vergrößert wird. Auch sammelt sich in dieser Kuhle Schmutz und Wasser. Wenn in diesem Bereich der Bodenverankerungsfuß angeordnet ist, kann er teilweise freigelegt werden. Dieses führt ebenso wie die Veränderung der Höhe zu einer Verletzungsgefahr. Schließlich ist die Geschwindigkeit, mit der die Kinder am Auslaufende die Rutsche verlassen unterschiedlich, da der Reibungskoeffizient zwischen dem Material der Rutsche und den verschiedenen Kleidungsstücken sehr unterschiedlich ist. Bei glatten Kleidungsstücken kommt es vor, daß die Kinder den Auslauf mit verhältnismäßig großer Geschwindigkeit verlassen und so aufkommen, daß sie sich mit dem Kopf an ihren eigenen Knien stoßen. Auch dieses ist nicht ungefährlich.

Der Einstieg ist über eine Leiter, einen Turm oder eine ähnliche Aufstiegshilfe erreichbar. Er weist eine Plattform auf, auf der die Kinder stehen, bevor sie sich hinsetzen, um dann auf der Wanne nach unten zu rutschen. Das Einstiegsgeländer befindet sich in Stehhöhe, so daß die Kinder hier nicht herunterfallen können. Wenn sich die Kinder dann hinsetzen, ist im Bereich der Einstiegsplattform ein Handlauf oder eine Haltevorrichtung nicht vorhanden. Dieses führt dazu, daß die Kinder in diesem Bereich relativ halt- und hilflos sind, und beispielsweise von nachfolgenden Kindern zu einem Zeitpunkt auf die Wanne geschoben werden, zu dem sie dieses noch nicht wünschen.

Aus der GB 1 572 931 A ist eine Rutsche bekannt, die zwar im oberen Bereich, d.h. dort, wo die Auftiegsleiter endet, einen Handlauf aufweist, an dem sich die Kinder beim Hinsetzen festhalten können, es fehlt aber an einer Einstiegsplattform, auf der die Kinder warten und sich auf das Hinsetzen und Herunterrutschen vorbereiten können. Weiterhin ist der Auslauf so breit wie die Rutsche selbst, so daß die unten ankommenden Kinder mit den Füßen voraus die Rutsche verlassen.

Aus der US-PS 2,839,299 ist eine Wippe bekannt, die auch dadurch als Rutsche verwendet werden kann, daß das eine Ende der Wippe als "Einstieg" hochgestellt wird. Das andere Ende, d.h. der dort vorhandene Sitz liegt dann auf dem Boden auf und bildet den Fuß. Zwischen dem Sitz oder Fuß, und der Rutsche ist ein sehr viel schmälerer Einschnitt vorgesehen, in dem die Füße und Unterschenkel der Kinder seitlich nach unten hängen können. Es ist also weder ein die Geschwindigkeit verringernder Auslauf noch eine Einstiegsplattform vorhanden.

Aus der US-PS 1,774,045 ist eine Rutsche bekannt, deren Einstieg durch eine Leiter gebildet wird. Das Geländer der Rutsche ist bis zum Ende der Rutsche durchgeführt, d.h. auch seitlich am Auslauf vorhanden. Das Kind verläßt den Auslauf daher zwangsläufig mit den Füßen voraus. Dieses führt zu Problemen, da die Endgeschwindigkeit der Kinder sehr unterschiedlich ist.

Der Erfindung liegt nun die Aufgabe zugrunde, eine Rutsche für Kinder zu schaffen, bei der die Verletzungsgefahr bei der Benutzung auch bei unterschiedlich großen und mehr oder weniger schnell rutschenden Kindern deutlich herabgesetzt wird.

Diese Aufgabe wird durch die Merkmale des Anspruches 1 gelöst.

Dadurch, daß im Auslaufbereich, d.h. also in Bodennähe die Handläufe fehlen und sich die Rutschfläche kontinuierlich verjüngt, kommen die Kinder nicht mit den Füßen voraus am Ende des Auflaufs an, sondern die Füße mit den Unterschenkeln befinden sich seitlich neben dem Auslauf. Anders ausgedrückt, am Ende der Rutschbewegung im Bereich des Auslaufs liegen die Füße und Unterschenkel der Kinder bereits neben der Rutsche. Hierdurch wird der Entstehung einer Kuhle am Boden entgegengewirkt. Auch wird vermieden, daß bei relativ großer Endgeschwindigkeit eine Verletzung der Knie beim Auftreffen stattfinden kann. Dadurch, daß Handläufe am Auslauf fehlen und dieser ohne Einschnitte schmäler wird, ist es möglich, auch bei unterschiedlich großen und alten Kindern so zu rutschen, daß die Füße und mehr oder weniger die Unterschenkel neben der Rutsche liegen und so ein langsames Abbremsen stattfindet. Dadurch, daß am Einstieg eine Einstiegsplattform vorhanden ist, können die Kinder auf dieser Plattform warten und sich in Ruhe auf das Hinsetzen und Rutschen vorbereiten.

In vorteilhafter Weise ist die Rutsche so ausgebildet, wie in Anspruch 2 angegeben.

Dadurch, daß die Geländer einen tiefergelegenen Einschnitt aufweisen, in dem die Handläufe beginnen bzw. in den die Handläufe führen, ist sowohl ein hohes Geländer vorhanden, an dem sich die Kinder beim Stehen festhalten können und die ein Herunterfallen verhindern, als auch ein Handlauf vorgesehen, an dem sich die Kinder festhalten können, wenn sie auf der Einstiegsplattform kurz vor dem Beginnen des Rutschens sitzen. Die Kinder fühlen sich beim Sitzen sicher und können den Zeitpunkt, an dem sie starten wollen, sicher bestimmen und den Startvorgang entsprechend steuern.

In vorteilhafter Weise ist die Rutsche so ausgebildet, wie in Anspruch 3 angegeben.

Wenn die Rutsche so wie in Anspruch 4 gestaltet ist, befindet sich der Betonverankerungsfuß außerhalb des Bereiches, in dem er auch bei häufiger Benutzung durch die Füße der Kinder freigelegt werden könnte.

Wenn die Rutsche wie in Anspruch 5 angegeben ausgebildet ist, stellt die Zunge einen Schutz gegen Verletzungen dar, wenn die Kinder in diesem Bereich spielen oder diesen Bereich nach dem Rutschen nicht sofort verlassen.

Im folgenden wird die Erfindung unter Hinweis auf die Zeichnung anhand eines Ausführungsbeispieles näher erläutert.

Es zeigt:
- Fig. 1: eine Seitenansicht einer Ausführungsform einer Rutsche nach der Erfindung;
- Fig. 2: eine Draufsicht auf die Darstellung der Fig. 1;
- Fig. 3: eine perspektivische Ansicht des Auslaufendes der Rutsche; und
- Fig. 4: eine Einzelheit der Rutsche der Fig. 1 und 2 im Bereich der Einstiegsplattform.

Die in der Zeichnung dargestellte Rutsche besteht aus einer Wanne 1 aus Metall oder Kunststoff mit zwei an den Seiten angeordneten Handläufen 2.

Das Einstiegsende weist eine Leiter 11 mit Handlauf 9 auf. Der Handlauf 9 setzt sich in einem Handlauf 7 fort, der auf der Einstiegsplattform 12 bei 8 einen Einschnitt aufweist, so daß die Kinder bereits bevor sie rutschen, d.h. beim Hinsetzen, sich an den Handläufen 2 der Wanne 1 festhalten können.

Der Auslauf 3 wird durch einen Abschnitt ohne oder mit heruntergezogenen Handläufen gebildet, wie dieses beim Betrachten der Fig. 1, 2 und 3 deutlich wird. Die Handläufe 2 gehen hier in die Ränder des an seinem Auslaufende schmal zulaufenden Auslaufs 3 über. Bei 5 ist der Auslauf nach unten abgebogen, um eine Zunge 4 zu bilden, die einen Schutz gegen Verletzungen bildet, wenn die Kinder in diesem Bereich spielen oder diesen Bereich nach dem Rutschen sofort verlassen.

Ein Verankerungsfuß 6 ist im Bereich des Auslaufs 3 zurückversetzt. Der unter dem Boden liegende Betonfuß ist mit 10 bezeichnet. Entsprechendes gilt für den Betonfuß 10 im Bereich der Leiter. Der Verankerungsfuß 6 ist in Bezug auf das Auslaufende, d.h. die Zunge 4, zurückversetzt.

Wenn die Kinder den Einstieg verlassen und nach unten rutschen, liegen die Hände auf den Handläufen 2. Diese Handläufe begrenzen die Wanne auch seitlich. Im Bereich des Auslaufs fehlen die Handläufe bzw. sind sie nach unten gezogen, um den Rand des Auslaufs zu bilden, so daß, bedingt durch die schmaler werdende Plattform, die Beine, d.h. die Füße und die Unterschenkel, seitlich neben den Auslauf gelangen. Hierdurch treffen die Füße nicht mehr an der Stirnseite vor dem Ende der Rutsche auf, sondern sie liegen seitlich. Hierdurch kann das rutschende Kind die Geschwindigkeit ggf. im Bereich des Auslaufes abbremsen. Auch entsteht vor dem Ende des Auslaufs keine Kuhle mehr, die die Absprunghöhe vergrößert, mit Schmutz gefüllt wird und ggf. die Betonverankerung freilegen kann.

Der Einschnitt 8 schafft im Bereich des Einstieges praktisch zwei Haltemöglichkeiten. Eine in Form der Geländer 7 in Stehhöhe, die gleichzeitig ein Herunterfallen des Kindes beim Stehen verhindert und eine zweite in Sitzhöhe durch die entsprechend in den Einschnitt 8 geführten Handläufe 2. Auch beim Sitzen ist das Kind daher sicher, kann sich festhalten und seine Bewegungen entsprechend steuern.

## Patentansprüche

1. Rutsche für Kinder in Form einer Wanne (1), mit einem Handlauf (2) an jeder Seite, sowie einem hochliegenden Einstieg mit Einstiegsplattform (12) und einem Geländer (7) an jeder Seite sowie einem in Kniehöhe über dem Boden liegenden Auslauf (3), wobei die Handläufe in Rutschrichtung am Anfang des Auslaufs enden, und der Auslauf in Richtung auf sein Ende in Rutschrichtung kontinuierlich schmäler wird.

2. Rutsche nach Anspruch 1, dadurch gekennzeichnet, daß die Geländer (7) über der Einstiegsplattform (12) einen Einschnitt (8) aufweisen, in dem die Handläufe (2) beginnen.

3. Rutsche nach Anspruch 1, dadurch gekennzeichnet, daß die Handläufe (2) am Anfang des Auslaufs (3) in entsprechend geformte Ränder des Auslaufs übergehen und mit diesen in Richtung auf sein Ende aufeinander zulaufen.

4. Rutsche nach Anspruch 1 oder 3, dadurch gekennzeichnet, daß ein Bodenverankerungsfuß (6) im Bereich des Auslaufs gegen die Rutschrichtung zurückversetzt ist.

5. Rutsche nach Anspruch 1, dadurch gekennzeichnet, daß der Auslauf (3) an seinem Ende eine nach unten abgebogene Zunge (4) aufweist.

## Claims

1. Slide for children in the form of a trough (1), with a handrail (2) on each side, as well as with a raised entrance with entrance platform (12) and railings (7) on each side, as well as an exit (3) at knee height over the ground, the handrails terminating in the sliding direction at the start of the exit and the exit becomes continuously narrower towards its end in the sliding direction.

2. Slide according to claim 1, characterized in that the railings (7) have over the entrance platform (12) an indentation (8) in which the handrails (2) commence.

3. Slide according to claim 1, characterized in that at the start of the exit (3) the handrails (2) pass into correspondingly shaped borders of the exit and taper towards one another therewith in the direction of its end.

4. Slide according to claim 1 or 3, characterized in that a ground anchoring base (6) is set back against the sliding direction in the vicinity of the exit.

5. Slide according to claim 1, characterized in that at its end the exit (3) has a downwardly bent tongue (4).

## Revendications

1. Toboggan pour enfants en forme de cuve (1) avec une main courante (2) de chaque côté, ainsi qu'avec un accès élevé avec une plateforme d'accès (12) et un garde-fou (7) de chaque côté ainsi qu'avec une sortie (3) située à hauteur du genou au-dessus du sol, les mains courantes se terminant dans le sens du toboggan au début de la sortie et la sortie devenant plus étroite de manière continue en direction de son extrémité dans le sens du toboggan.

2. Toboggan selon la revendication 1, caractérisé en ce que les garde-fous (7) présentent une encoche (8) au-dessus de la plate-forme d'accès (12), encoche dans laquelle les mains courantes (2) commencent.

3. Toboggan selon la revendication 1, caractérisé en ce que les mains courantes (2) se fondent, au début de la sortie (3), en bords de la sortie formés de manière correspondante et vont l'un vers l'autre avec ceux-ci en direction de son extrémité.

4. Toboggan selon la revendication 1 ou 3, caractérisé en ce qu'un pied d'ancrage au sol (6) est décalé en arrière dans la zone de la sortie à l'encontre du sens du toboggan.

5. Toboggan selon la revendication 1, caractérisé en ce que la sortie (3) présente, à son extrémité, une langue recourbée vers le bas (4).
